# EUROPÄISCHE PATENTANMELDUNG

(11) **EP 2 975 193 A1**
(43) Veröffentlichungstag der Anmeldung: **20.01.2016**
(21) Anmeldenummer: 15001971.9
(22) Anmeldetag: 02.07.2015
(51) Int. Cl.: E04G 1/15, E04G 7/28

(54) **GERÜSTSYSTEM, VERBINDUNGSEINRICHTUNG ZUM VERBINDEN ZWEIER BELÄGE EINES GERÜSTSYSTEMS UND ABHEBEVERHINDERUNGSEINRICHTUNG ZUM VERHINDERN EINES ABHEBENS EINES BELAGS VON EINEM LÄNGS- ODER QUERRIEGEL EINES GERÜSTSYSTEMS**

(30) Priorität: 17.07.2014 DE 202014005773 U
(71) Anmelder: Zipprick, Siegfried, 51588 Nümbrecht (DE)
(72) Erfinder: Zipprick, Siegfried, 51588 Nümbrecht (DE)
(74) Vertreter: Rebbereh, Cornelia

(57) **Zusammenfassung**

Bei einem Gerüstsystem (1), insbesondere Industriegerüstsystem, umfassend Längs- und Querriegel (2,3,4,5), zwischen denen zumindest zwei Beläge (10,11,12,13,14,15,18,19,21,22) zum Schaffen einer begehbaren Fläche einfügbar oder eingefügt und mit diesen verbindbar oder verbunden sind, wobei die Beläge zwei Kopfseiten (100-105,180,190,200-209, 280,290) und zumindest eine Längsseite (181,191,210-213,281,291,300-305,400-405) aufweisen und wobei zumindest eine Abhebeverhinderungseinrichtung (126,30) zum Verhindern eines Abhebens des zumindest einen Belags bei ungleichmäßiger Krafteinwirkung vorgesehen ist, ist zumindest eine schienenartige Verbindungseinrichtung (20) zum Verbinden einer Kopfseite (180,190,206,207,208,209,280,290) zumindest eines Belags (18,19,21,22) mit zumindest einer Längsseite (281,302,401) eines benachbarten Belags (11,12) vorgesehen, wobei diese Verbindungseinrichtung (20) mit zumindest einem Abschnitt (120) zum Überdecken eines Teils der Längsseite (281,302,401) und/oder Eingreifen in einen Teil der Längsseite des einen Belags (11,12,18) und mit zumindest einem Verbindungsabschnitt (121) zum An- oder Eingreifen zumindest eines oder Ineinandergreifen mit zumindest einem Befestigungselement (16) des zumindest einen anderen benachbarten Belags (18,19,21,22) versehen ist, wobei die Abhebeverhinderungseinrichtung (126) zum Verhindern eines Abhebens des mit dem zumindest einen Befestigungselement (16) versehenen Belags (18,19,21,22) Teil der Verbindungseinrichtung (20) ist.

## Beschreibung

Die Erfindung betrifft ein Gerüstsystem, insbesondere Industriegerüstsystem, umfassend Längs- und Querriegel, zwischen denen zumindest zwei Beläge zum Schaffen einer begehbaren Fläche einfügbar oder eingefügt und mit diesen verbindbar oder verbunden sind, wobei die Beläge zwei Kopfseiten und zumindest eine Längsseite aufweisen und wobei zumindest eine Abhebeverhinderungseinrichtung zum Verhindern eines Abhebens des zumindest einen Belags bei ungleichmäßiger Krafteinwirkung vorgesehen ist. Die Erfindung betrifft ferner eine Verbindungseinrichtung zum Verbinden zumindest zweier Beläge eines solchen Gerüstsystems sowie eine Abhebeverhinderungseinrichtung zum Verhindern eines Abhebens eines Belags von einem Längs- oder Querriegel eines Gerüstsystems.

Gerüstsysteme, insbesondere Industriegerüstsysteme, sind im Stand der Technik in unterschiedlichsten Ausgestaltungen bekannt. Solche Gerüstsysteme umfassen Längs- und Querriegel, zwischen denen Beläge angeordnet und mit diesen verbunden werden. Beispielsweise dienen derartige Industriegerüstsysteme zum Einrüsten von Behältern von Industrieanlagen, um zumindest vorübergehend in obere Bereiche des Behälters gelangen zu können. Aus Sicherheitsgründen sollen die Beläge so angeordnet und befestigt werden, dass auch bei einer ungleichmäßigen Belastung von diesen, also Kraftaufbringung auf diese, wie beim Betreten von diesen, die Beläge nicht einseitig abheben. Ein solches Abheben der Beläge aus der Belageinheit bzw. der Fläche könnte zu einem Lösen insbesondere von den Längs- und Querriegeln und somit zu einem Herabstürzen der auf dem Gerüstsystem befindlichen Person führen.

Beispielsweise aus der DE 20 2008 013 674 U1 ist das Einhängen von Belägen, die randseitig mit Auflage-/Einhängehaken versehen sind, in Tragriegel bekannt, wobei die Auflage-/Einhängehaken einen Auflagerand übergreifen. Eine Sicherung gegen Abheben der Beläge von dem Tragriegel ist hier nicht offenbart.

Auch aus der VO02006/045432 A1 geht ein Industriegerüst mit Vertikalstützen, die mittels horizontal verlaufender Riegel miteinander verbunden werden, bekannt, wobei in die Riegel zum Schaffen einer begehbaren Arbeitsfläche Beläge eingehängt werden, die sich in einer horizontalen Ebene erstrecken. Die Beläge weisen jeweils stirnseitig Hakenelemente auf, die dem Verbinden dienen, wobei die Hakenelemente den jeweiligen Riegel übergreifen. Stirnseitig am Belag sind ferner Stützelemente vorgesehen, die sich auf demjenigen Riegel abstützen können, der von den Hakenelementen übergriffen wird. Der Belag weist ferner Abhebesicherungen in Form von Stahlbügeln auf, die in dafür vorgesehene Aussparungen verschoben werden können, wobei die Stahlbügel derart unter den Riegel bewegt werden, dass der Riegel zwischen den Hakenelementen und der Abhebesicherung fixiert ist.

Aus der DE 196 05 972 A1 ist ein Gerüst mit Abhebesicherung für Gerüstböden bekannt, wobei das Gerüst Stiele, Horizontal-Längsriegel, Horizontal-Querriegel und Diagonalriegel sowie Horizontal-Tragriegel und ggf. mit Horizontal-Stützmitteln gebildete Konsolen aufweist, ebenso wie auf diesen aufliegende, verschiebe- und abhebegesicherte Gerüstböden. Als Abhubsicherungs-Hilfsmittel wird ein aus einem einzigen Metalldraht gebogener Abhubsicherungsbügel verwendet. Der Abhubsicherungsbügel weist einen unteren Halteteil auf, der mit einem elastisch federnden Einführschenkel und mit einem kurzen Hintergreifschenkel ausgebildet ist, wobei an dem Halteteil nach oben verlaufende Distanzschenkel angeformt sind, die in nach gegenüberliegenden Seiten übergehende Abhubssicherungsarme abgewinkelt sind, die wiederum auf den Oberflächen der Gerüstböden aufliegen.
Aus der DE 195 11 847 A1 ist ferner eine Tragstruktur-Element-Anordnung eines Gerüstes bekannt, das ein verwindungssteifes Raumtragwerk unter Zuhilfenahme von Stielen, Horizontalstäben und Diagonalstäben bildet. Gerüstböden sind an Horizontal-Stützelementen bzw. -Tragriegeln mittels an diesen angebrachten Sicherungsstiften verschiebegesichert und durch ein Überbrückungs- und Abhubsicherungs-Element gegen ein Abheben gesichert. Letzteres weist unterseitige Haken auf, die in Öffnungen des Horizontal-Tragriegels eingreifen. Die Überbrückungs- und Abhubsicherungsplatte weist Auflageenden auf, die mit einer Auflagelänge auf den Konsolen-Gerüstböden aufliegen. In der Mitte sind an ihrer Unterseite Sicherungshaken angebracht, die in Sicherungsöffnungen mit Langloch-Charakter eingreifen. Die Hakenenden der Sicherungshaken liegen unter der Stützfläche des Horizontal-Stützelementes, wenn die Überbrückungs- und Abhubsicherungsplatte in Richtung der quer zur Längserstreckung der Gerüstböden verlaufenden Sicherungsöffnung verschoben ist. Diese Art der Abhubsicherung ist somit vergleichsweise komplex aufgebaut.

Aus der DE 91 081 74 U1 geht ein Befestigungsbügel für aus Gerüststangen aufgebaute und mit Belagbrettern versehene Gerüste hervor, wobei ein an der Gerüststange anbringbarer Befestigungsabschnitt und ein ein Belagbrett erfassender Halteabschnitt vorgesehen sind. Der Befestigungsbügel ist dabei insbesondere mit Befestigungsabschnitt und Halteabschnitt einstückig ausgeführt, insbesondere aus Draht gebogen. Der Befestigungsabschnitt ist als vom Halteabschnitt weg gerichtete offene, senkrecht zur Längsachse der Gerüststange auf dieser steckend ausrastbare Federklammer mit zwei die Gerüststange federnd umfassenden Klammerschenkeln ausgeführt. Ein solcher Befestigungsbügel kann bei mehrfachem Gebrauch ggfs. brechen, ist auch nicht zwischen einzelnen Belagbrettern verwendbar, sondern nur in Kombination mit Gerüststangen.

Der vorliegenden Erfindung liegt daher die Aufgabe zugrunde, ein Gerüstsytem, insbesondere industriegerüstsystem, vorzusehen, bei dem für Personen, die das Gerüstsystem betreten bzw. auf diesem stehen und sich bewegen, ein Höchstmaß an Sicherheit durch eine besonders gute Verbindung der einzelnen Komponenten des Gerüstsystems miteinander und auch bei ungleichmäßiger Gewichtsbelastung auf den Belägen des Gerüstsystems auf einfache Art und Weise erzielt werden kann.

Die Aufgabe wird für ein Gerüstsystem nach dem Oberbegriff des Anspruchs 1 dadurch gelöst, dass zumindest eine schienenartige Verbindungseinrichtung zum Verbinden einer Kopfseite zumindest eines Belags mit zumindest einer Längsseite eines benachbarten Belags vorgesehen ist, wobei diese Verbindungseinrichtung mit zumindest einem Abschnitt zum Überdecken eines Teils der Längsseite und/oder Eingreifen in einen Teil der Längsseite des einen Belags und mit zumindest einem Verbindungsabschnitt zum An- oder Eingreifen zumindest eines oder Ineinandergreifen mit zumindest einem Befestigungselement des zumindest einen anderen benachbarten Belags versehen ist, wobei die Abhebeverhinderungseinrichtung zum Verhindern eines Abhebens des mit dem zumindest einen Befestigungselement versehenen Belags Teil der Verbindungseinrichtung ist. Für eine Verbindungseinrichtung nach dem Oberbegriff des Anspruchs 7 wird die Aufgabe dadurch gelöst, dass die Verbindungseinrichtung schienenartig ausgebildet ist, einen im Wesentlichen flachen Anschnitt zum Überdecken eines Abschnitts eines Randbereichs des einen Belags und einen Verbindungsabschnitt zum Verbinden mit dem anderen Belag umfasst, wobei der Verbindungsabschnitt zum An- oder Eingreifen zumindest eines oder Ineinandergreifen mit zumindest einem Befestigungselement ausgebildet ist. Für eine Abhebeverhinderungseinrichtung nach dem Oberbegriff des Anspruchs 12 wird die Aufgabe dadurch gelöst, dass die Abhebeverhinderungseinrichtung zumindest einen den Belag in einem Randbereich übergreifenden Abschnitt und zumindest einen den Längs- oder Querriegel zumindest teilweise umgreifenden Abschnitt sowie zumindest einen mit diesem verbindbaren und den Längs- oder Querriegel an einem Austritt aus dem umgreifenden Anschnitt hindernden Sicherungsteil umfasst. Weiterbildungen der Erfindung sind in den abhängigen Ansprüchen definiert.

Dadurch wird ein Gerüstsystem, insbesondere Industriegerüstsystem, vorgesehen, das ein besonders hohes Maß an Sicherheit für dieses betretende und sich auf diesem bewegende Personen ermöglicht, wobei dies durch die Kombination einer Verbindung zwischen den einzelnen Belägen des Gerüstsystems und der Beläge des Gerüstsystems mit den Längs- und Querriegeln, und einer Abhebeverhinderungseinrichtung erzielt wird. Für miteinander zu verbindende Beläge ist die Abhebeverhinderungseinrichtung einteilig mit der Verbindungseinrichtung ausgebildet. Zum Verhindern eines Abhebens eines Belags von einem Längs- oder Querriegel des Gerüstsystems kann eine zusätzliche Abhebeverhinderungseinrichtung vorgesehen werden, so dass ein Abheben der Beläge sowohl im Bereich von Stoßstellen zweier oder mehrerer Beläge als auch im Bereich der Verbindung mit den Quer- und Längsriegeln erzielt werden kann. Die Verbindungseinrichtung ist dabei schienenartig ausgebildet, erstreckt sich somit ähnlich einer Traversen parallel einerseits zur kopfseitigen bzw. stirnseitigen Kante eines Belags, andererseits parallel zur Längsseite des dazu benachbarten Belags zwischen beiden Belägen.

Über den Verbindungsabschnitt der schienenartigen Verbindungseinrichtung wird eine Verbindung mit dem oder den Befestigungselementen des einen Belags vorgesehen, wobei der Verbindungsabschnitt vorteilhaft angepasst an die Befestigungselemente, die an diesem Belag angeordnet sind, ausgebildet ist. Von dem überdeckenden Abschnitt der schienenartigen Verbindungseinrichtung wird ein Randbereich der Längsseite des benachbarten Belags, mit dem der erste Belag verbunden werden soll, überdeckt. Hierbei ist es grundsätzlich ausreichend, lediglich ein Überdecken dieses Randbereichs vorzusehen, jedoch kann ebenfalls dieser überdeckende Abschnitt mit zumindest einer Verbindungseinrichtung versehen sein, die mit der Oberseite und/oder einem Abschnitt im Randbereich der Längsseite dieses Belages ineinander greift bzw. dort eingreift. In jedem Falle stützt sich der überdeckende Abschnitt auf der Oberseite dieses Belages in dessen Randbereich ab. Hierdurch werden beide Beläge über die Verbindungseinrichtung miteinander verbunden.

Die Abhebeverhinderungseinrichtung der schienenartigen Verbindungseinrichtung hält vorteilhaft das zumindest eine Befestigungselement des Belags in der Eingriffsposition oder ineinandergreifenden Position mit dem Verbindungsabschnitt der Verbindungseinrichtung. Insbesondere kann das zumindest eine Befestigungselement des Belags von der Abhebeverbindungseinrichtung zumindest teilweise überdeckt und hierdurch an einem Austritt aus dem Verbindungsabschnitt der schienenartigen Verbindungseinrichtung gehindert werden. Die Abhebeverhinderungseinrichtung kann insbesondere die Form zumindest eines vorspringenden Abschnitts aufweisen, der zum Überdecken des zumindest einen Befestigungselements so weit von dem Verbindungsabschnitt entfernt angeordnet ist, dass das Befestigungselement in seiner mit dem Verbindungsabschnitt verbundenen, insbesondere in diesen eingreifenden Position gehalten werden kann. Ein solcher Abschnitt kann beispielsweise in Form eines Steges ausgebildet sein, der zwischen seiner Unterseite und der Oberseite des Verbindungsabschnitts der Verbindungseinrichtung einen solchen Abstand lässt, dass das oder die Befestigungselemente des dort mit der Verbindungseinrichtung zu verbindenden Belags mit geringem Abstand überdeckt werden, so dass nach dem Verbinden des oder der Befestigungselemente mit dem Verbindungsabschnitt der Verbindungseinrichtung ein ungewolltes Lösen des oder der Befestigungselemente aus dem Verbindungsabschnitt der Verbindungseinrichtung sicher verhindert wird, der oder die Befestigungselemente vielmehr in ihrer mit dem Verbindungsabschnitt ineinandergreifenden Position gehalten werden. Hierbei ist es insbesondere ausreichend, wenn lediglich eines von mehreren Befestigungselementen in seiner mit dem Verbindungsabschnitt der Verbindungseinrichtung ineinandergreifenden Position gehalten und der entsprechende Belag hierüber gegen ein Abheben, somit Lösen der Verbindung von Befestigungselement und Verbindungsabschnitt der Verbindungseinrichtung, gehindert wird. Selbstverständlich können auch alle Befestigungselemente von der Abhebeverhinderungseinrichtung übergriffen und in ihrer Verbindungsposition mit dem Verbindungsabschnitt der Verbindungseinrichtung gehalten werden.

Eine solche Abhebeverhinderungseinrichtung ist sehr viel stabiler als die Bügel und anderen Abhebeverhinderungseinrichtungen des Standes der Technik, die vorstehend erwähnt werden. Ferner ist eine solche Abhebeverhinderungseinrichtung, da sie direkt an der Verbindungseinrichtung angebracht ist, somit nicht mehr separat an den Belägen angeordnet werden muss, stets verfügbar und muss nicht mehr separat beim Aufbauen des Gerüsts bzw. Gerüstsystems angebracht bzw. berücksichtigt werden. Die Abhebeverhinderungseinrichtung ist somit nach dem Zusammenfügen zweier Beläge über die Verbindungseinrichtung immer bereits mit montiert, so dass diese auch nicht versehentlich vergessen werden kann. Dies bietet ein Höchstmaß an Sicherheit.

Die Verbindungseinrichtung kann in unterschiedlichster Form ausgebildete Verbindungsabschnitte aufweisen, z.B. auch einen Verbindungsabschnitt, der abschnittsweise zum Verbinden mit unterschiedlichsten Arten von Befestigungselementen von Belägen geeignet ausgebildet ist. Der Verbindungsabschnitt kann beispielsweise zumindest eine Kante zum Angreifen eines haken- oder krallenförmigen oder stegartigen Befestigungselements aufweisen und/oder Stifte und/oder Zapfen und/oder Öffnungen zum Ineinandergreifen mit Öffnungen bzw. Stiften oder Zapfen des Belags. Ferner sind auch unterschiedlichste andere Ausbildungen des Verbindungsabschnitts der Verbindungseinrichtung möglich, so dass eine an den hier zu verbindenden Belag bzw. dessen Befestigungselemente angepasste Verbindung der Verbindungseinrichtung und des oder der Befestigungselemente eines jeweiligen Belags geschaffen wird.

Die Verbindungseinrichtung kann ferner im Bereich des Verbindungsabschnitts zumindest eine Sicherungseinrichtung zum Verhindern eines seitlichen Austritts bzw. Ausschiebens des zumindest einen Befestigungselements des Belags aus dem Verbindungsabschnitt aufweisen. Eine solche Sicherungseinrichtung kann beispielsweise in Form eines Steges vorgesehen werden, der zum Verhindern eines seitlichen Ausschiebens eines haken-, krallen- oder stegförmigen Befestigungselementes aus der Verbindungseinrichtung, insbesondere im Bereich des Verbindungsabschnitts von dieser, dient. Beispielsweise können zwei solcher Stege beidseitig am jeweiligen Ende der schienenartigen Verbindungseinrichtung vorgesehen sein und den Anordnungsbereich für die Befestigungselemente seitlich verschließen bzw. gegen einen Austritt der Befestigungselemente dort verriegeln.

Über die Verbindungseinrichtung können somit Kopf- und Längsseiten zweier benachbarter Beläge zu einer Belageinheit eines Gerüstsystems verbunden werden. Die Verbindungseinrichtung stützt sich dabei auf dem einen Belag ab und hält den anderen Belag in der Verbindungseinrichtung fest, wobei beide Beläge durch die Verbindungseinrichtung ebenfalls an einem Abheben bzw. Bewegen gegeneinander gehindert werden. Auch die Verbindungseinrichtung selbst hebt gegenüber beiden Belägen nicht ab. Ein ungewolltes seitliches Herausschieben und somit Trennen des einen Belags von dem anderen durch Trennen des einen Belags von der Verbindungseinrichtung wird durch die genannten vorteilhaft vorgesehenen Sicherheitseinrichtungen verhindert, wie die bereits genannten Stege oder anders ausgebildete Sicherheitseinrichtungen.

Um zusätzlich bei dem Gerüstsystem noch ein Abheben des oder der Beläge, die in die Längs- oder Querriegel des Gerüstsystems eingehängt bzw. mit diesem verbunden werden bzw. sind, zu verhindern, wird vorteilhaft eine zweite Abhebeverhinderungseinrichtung zum Verhindern eines Abhebens eines Belags aus seiner Verbindungsposition mit einem Längs- oder Querriegel vorgesehen. Die zweite Abhebeverhinderungseinrichtung umfasst einen einen Randbereich des Belags übergreifenden Abschnitt und einen den Längs- oder Querriegel umgreifenden und an diesem sicherbaren Abschnitt. Eine solche zweite Abhebeverhinderungseinrichtung kann einen Belag somit gegen ein Herausheben oder Herausdrehen aus seiner Verbindung mit einem Längs- oder Querriegel des Gerüstsystems schützen. Zum Sichern dieser Abhebeverhinderungseinrichtung an dem Längs- oder Querriegel kann die Abhebeverhinderungseinrichtung einen Sicherungsteil umfassen, der den von dem umgreifenden Abschnitt zumindest teilweise umgriffenen Längs- oder Querriegel in dem umgreifenden Abschnitt sichert, wobei der Sicherungsteil mit dem umgreifenden Abschnitt verbindbar oder verbunden ist, insbesondere ineinandergreift oder in diesen eingreift. Der Sicherungsteil verhindert dabei ein Entfernen der Abhebeverhinderungseinrichtung von dem Längs- oder Querriegel. Ein solcher Sicherungsteil kann beispielsweise als Sicherungselement ausgebildet sein, das in Öffnungen des umgreifenden Abschnitts einfügbar oder eingefügt ist. Die Abhebeverhinderungseinrichtung übergreift somit den zu sichernden Belag und umgreift den Längs- oder Querriegel, mit dem der Belag verbunden ist. Um zu verhindern, dass der umgreifende Abschnitt sich ungewollt von dem Längs- oder Querriegel löst, ist der Sicherungsteil vorgesehen, der beispielsweise bei einem dreiseitigen Umgreifen vermittels des umgreifenden Abschnitts an der vierten Seite des umgriffenen Längs- oder Querriegels angeordnet wird, wobei der Sicherungsteil mit insbesondere dem umgreifenden Teil ebenfalls verbunden wird.

In dem umgreifenden Abschnitt können z.B. zwei schlitzförmige Öffnungen vorgesehen werden, durch die der Sicherungsteil hindurchtreten und sich in diesen festhalten kann. Dies kann z.B. durch ein keilförmiges Ausbilden des Sicherungsteils erfolgen. Der Sicherungsteil kann aber auch eine andere in zumindest einer Richtung in den Öffnungen insbesondere zweier gegenüberliegender Schenkel des umgreifenden Abschnitts der Abhebeverhinderungseinrichtung selbstsichernde Formgebung aufweisen. Der umgreifende Abschnitt ist z.B. im Querschnitt etwa u-förmig und umfasst zwei einander etwa gegenüberliegende Schenkel, wobei in den beiden Schenkeln jeweils die genannte zumindest eine Öffnung zum Eingreifen oder Durchtritt oder zur Aufnahme des Sicherungsteils vorgesehen ist. Der Sicherungsteil kann ferner über ein Verbindungselement an dem übergreifenden und/oder dem umgreifenden Abschnitt der Abhebeverhinderungseinrichtung gehalten werden. Hierdurch kann sichergestellt werden, dass der Sicherungsteil auch bei nicht an einem Belag bzw. Längs- oder Querriegel montierter Abhebeverhinderungseinrichtung nicht verloren geht.

Durch das vorteilhafte mehrseitige, allseitige oder umfangsseitige Umgreifen von Längs- oder Querriegel, an dem der Belag mit seinem zumindest einen Befestigungselement befestigt ist, kann, insbesondere dann, wenn die Abhebeverhinderungseinrichtung zum Verhindern eines Abhebens des Belags von dem Längs- oder Querriegel des Gerüstsystems zwischen zwei Befestigungselementen angeordnet ist, ein Verschieben der Abhebeverhinderungseinrichtung entlang dem Längs- oder Querriegel verhindert werden. Somit kann nicht nur ein Abheben des Belags und somit Lösen von dessen Befestigungselement(en) aus der Verbindung mit dem Längs- oder Querriegel, sondern auch ein Verschieben der Abhebeverhinderungseinrichtung entlang dem Längs- oder Querriegel des Gerüstsystems verhindert werden. Die Abhebeverhinderungseinrichtung wirkt somit an der gewünschten Stelle und wandert nicht unerwünscht entlang dem Längs- oder Querriegel. Vorteilhaft kann die gesamte Abhebeverhinderungseinrichtung, insbesondere der Abschnitt, der den zu sichernden Belag überdeckt, entsprechend dimensioniert werden, um die gegebenenfalls auftretenden Hebekräfte, die bei ungleichmäßiger Krafteinwirkung auf den Belag und somit auf den überdeckenden Abschnitt der Abhebeverhinderungseinrichtung einwirken, aufnehmen und den Belag in seiner Position in der Belageinheit halten zu können.

Sowohl die Verbindungseinrichtung zum Verbinden einer Kopfseite eines Belages mit einer Längsseite eines benachbarten Belags als auch die Abhebeverhinderungseinrichtung zum Verhindern eines Abhebens und Lösen eines Belags, von einem Längs- oder Querriegel können an verschiedensten Stellen entlang einerseits der Längsseite des einen Belags, der mit Stirnseite des anderen Belags verbunden wird und andererseits entlang der Stirnseite des mit dem Längs- oder Querriegel verbundenen Belags angeordnet werden. Sowohl die Abmessungen der Verbindungseinrichtung und insbesondere auch von deren Verbindungsabschnitt zum Verbinden mit dem an der Kopfseite des jeweiligen Belags vorgesehenen zumindest einen Befestigungselement und der Abhebeverhinderungseinrichtung der Verbindungseinrichtung als auch der zweiten Abhebeverhinderungseinrichtung, die losgelöst von der Verbindungseinrichtung zweier Beläge miteinander an Belag und Quer- oder Längsriegel angeordnet werden kann, können an das jeweilige Gerüstsystem und die dabei auftretenden Kräfte angepasst werden.

Somit können kompakte Belageinheiten aus einer Anzahl von Belägen und Gerüstsysteme mit Hilfe der Verbindungseinrichtung und der Abhebeverhinderungseinrichtung an dieser sowie der gegebenenfalls zusätzlich vorgesehenen zweiten Abhebeverbindungseinrichtung geschaffen werden. Sowohl die Verbindungseinrichtung als auch die zweite Abhebeverhinderungseinrichtung sind nicht nur selbst einfach aufgebaut, sondern können auf einfache Art und Weise montiert und demontiert werden, so dass auch bei häufigem Auf- und Abbauen von Gerüsten nicht oder zumindest kaum die Gefahr einer Beschädigung der Verbindungseinrichtung bzw. der Abhebeverhinderungseinrichtung zu befürchten steht.

Sowohl die Verbindungseinrichtung als auch die zweite Abhebeverhinderungseinrichtung können aus einem Metall bestehen, z.B. aus Metallplatten oder Metallband geformt oder als Gussteil gefertigt sein. Ebenfalls ist die Verwendung anderer Materialien möglich, wobei feste und stabile Materialien hier für den dauerhaften Einsatz bevorzugt werden, gegebenenfalls auch Mischmaterialien, die eine besondere Stabilität aufweisen.

Zur näheren Erläuterung der Erfindung werden im Folgenden Ausführungsbeispiele von dieser näher anhand der Zeichnungen beschrieben. Diese zeigen in:
- Figur 1: eine perspektivische Ansicht eines erfindungsgemäßen Gerüstsystems mit Längs- und Querriegeln sowie einer Anzahl von Belägen mit dazwischen angeordneten erfindungsgemäßen Verbindungseinrichtungen und mit erfindungsgemäßen Abhebeverhinderungseinrichtungen,
- Figur 2: eine perspektivische Ansicht einer erfindungsgemäßen Verbindungseinrichtung, die mit zwei Belägen verbunden ist, und
- Figur 3: eine perspektivische Ansicht einer erfindungsgemäßen Abhebevervinderungseinrichtung in Montage an einem Querriegel und einem Belag.

Figur 1 zeigt eine perspektivische Draufsicht auf ein Gerüstsystem 1 mit zwei Längsriegeln 2, 3 und zwei Querriegeln 4, 5 die miteinander über Eckstützen 6, 7, 8, 9 verbunden sind. Die Eckstützen sind jeweils an einer Ecke des Gerüstsystems in etwa senkrechter Positionierung im Raum angeordnet. Zwischen den einander gegenüberliegenden Querriegeln 4, 5 sind mehrere Beläge 10, 11, 12, 13, 14, 15, 18, 19, 20, 21 angeordnet und mit diesen verbunden. Die Beläge 10, 11, 12, 13, 14, 15 weisen jeweils zwei Kopfseiten 100, 101, 102, 103, 104, 105, 180, 190, 200, 201, 202, 203, 204, 205, 280, 290 und jeweils zwei zueinander etwa parallele Längsseiten 181, 191, 281, 291, 300, 301, 302, 303, 304, 305 bzw. 400, 401, 402, 403, 404, 405 auf. Die Beläge 20, 21 sind trapezförmig und weisen Kopfseiten 206, 207, 208, 209 sowie unterschiedlich lange Längsseiten 210, 211 bzw. 212, 213 auf. Die Kopfseiten aller Beläge sind mit Befestigungselementen in Form von Haken oder Krallen 16 versehen. Mit diesen Befestigungselementen 16 greifen die Beläge 10, 11, 12, 13, 14, 15 stirnseitig jeweils an den Querriegeln 4, 5 an und halten sich an diesen fest. Lediglich die Beläge 13, 14 sind jeweils an einem stirn- bzw. kopfseitigen Ende mit den Befestigungselementen 16 versehen, wobei der Belag 13 an dem Querriegel 4 und der Belag 14 an dem Querriegel 5 über die Befestigungselemente 16 lösbar befestigt ist. Die Beläge 13, 14 sind voneinander beabstandet, so dass zwischen deren Enden und den jeweils benachbarten Belägen 12, 15 eine Öffnung 17 definiert wird, durch die beispielsweise eine Leiter oder eine andere Komponente, die von dem Gerüstsystem umbaut werden soll, aufgenommen werden kann.

Ferner weisen die Beläge 11,12 einen Abstand zueinander auf, wobei zwischen diesen etwa senkrecht zu diesen ausgerichtet die beiden weiteren Beläge 18, 19 angeordnet sind. Die Beläge 18, 19 sind über zwei Verbindungseinrichtungen 20 jeweils mit den benachbart angeordneten Belägen 11, 12 verbunden. Über zwei weitere Verbindungseinrichtungen 20 sind die beiden weiteren trapezförmigen Beläge 21, 22 mit dem Belag 11 und dem Belag 18 verbunden. Diese Beläge 21, 22 dienen beispielsweise einer Diagonalversteifung des Gerüstsystems, können ferner zum schrägen Überdecken von Komponenten, die durch das Gerüstsystem umbaut bzw. von diesem zumindest teilweise umgeben werden, dienen.

Alle Beläge 10 bis 15, 18, 19, 21, 22 bilden zusammen mit den Quer- und Längsriegeln 2 bis 5 eine Belageinheit 23. Um ein insbesondere einseitiges Abheben der Beläge aus der geschaffenen Belageinheit 23, somit aus der geschaffenen horizontalen Ebene (im Raum) zu verhindern, sind nicht nur die Verbindungseinrichtungen 20 mit jeweiligen Abhebeverbindungseinrichtungen 126 versehen, sondern noch zusätzliche Abhebeverbindungseinrichtungen 30 vorgesehen. In der in Figur 1 gezeigten Ausführungsvariante sind vier solcher Abhebeverbindungseinrichtungen 30 an der Belageinheit 23, jeweils zwei an den beiden kopfseitigen Enden 101, 102, 201, 202 der Beläge 11 und 12, angeordnet. Diese Abhebeverbindungseinrichtungen 30 werden detaillierter zur Figur 3 und die Verbindungseinrichtung 20 mit den an dieser vorgesehenen Abhebeverbindungseinrichtungen 126 zur Figur 2 beschrieben.

Figur 2 zeigt eine perspektivische Detailansicht der Beläge 11 und 19 mit der diese verbindenden Verbindungseinrichtung 20. Die Verbindungseinrichtung 20 umfasst einen den längsseitigen Randbereich 110 des Belags 11 überdeckenden Abschnitt 120 und einen Verbindungsabschnitt 121 zum Verbinden mit den Befestigungselementen 16, die an der Kopfseite 190 des Belags 19 angeordnet sind. Der Verbindungsabschnitt 121 ist als flaches plattenartiges Element ausgebildet, wobei sowohl der überdeckende Abschnitt 120 als auch der Verbindungsabschnitt 121 jeweils als L-förmige Abschnitte ausgebildet sind, die im Bereich einer Stoßstelle 122 miteinander verbunden sind, beispielsweise durch Verschweißen. Grundsätzlich ist es ebenfalls möglich, die gesamte Verbindungseinrichtung 120 einteilig auszubilden, wobei die einzelnen Abschnitte durch mehrfaches Umkanten eines Blechs geformt sein können.

Die als Haken bzw. Krallen ausgebildeten Befestigungselemente 16 übergreifen den flachen plattenartigen Verbindungsabschnitt 121, wie in Figur 2 gezeigt. Um ein seitliches Herausrutschen aus der Verbindungseinrichtung 20 zu verhindern, sind zwischen dem Verbindungsabschnitt 121 und dem überdeckenden Abschnitt 120 seitliche Stege 123, 124 an der Verbindungseinrichtung 20 vorgesehen. Die Stege können beispielsweise an beiden Abschnitten 120, 121 durch Schweißen oder Löten oder ein anderes Fügeverfahren befestigt sein. Sie erstrecken sich zwischen den beiden zueinander etwa parallel angeordneten Bereichen des Verbindungsabschnitts 121 und des überdeckenden Abschnitts 120, bei letzterem befestigt an dem zu dem Verbindungsabschnitt 121 etwa parallel angeordneten, sich außenseitig an der Kante 111 des Belags 11 abstützenden Abschnitt 125 des überdeckenden Abschnitts 120. Ein seitliches Herausrutschen der Befestigungselemente 16 des Belags 19 aus der von dem Abschnitt 125 und dem Verbindungsabschnitt 121 gebildeten Rinne der Verbindungseinrichtung 20 kann über die Stege 123, 124 verhindert werden.

Ein Abheben des Belags 11 gegenüber dem Belag 19 wird durch den überdeckenden Abschnitt 120 der Verbindungseinrichtung 20 verhindert. Ein Abheben des Belags 19 gegenüber dem Belag 11 wird durch die Abhebeverhinderungseinrichtung 126 in Form eines plattenartigen Steges verhindert, der etwa senkrecht von dem Abschnitt 125 der Verbindungseinrichtung 20 absteht und der sich bei an dem Verbindungsabschnitt 121 angefügtem Befestigungselement 16 über diesem erstreckt. Die plattenförmige Abhebeverhinderungseinrichtung 126 belässt zu der oberen Erstreckung des Verbindungsabschnitts 121 der Verbindungseinrichtung 20 gerade so viel Platz, dass das dort anzuordnende Befestigungselement 16 zwischen Abhebeverhinderungseinrichtung 126 und der oberen Erstreckung des Verbindungsabschnitts 121 angeordnet werden kann, jedoch ein Herausheben nicht möglich ist, nur ein seitliches Einfädeln unter diese. Ein Herausheben der Befestigungseinrichtung 16 aus der Verbindungseinrichtung 20, also ein Abheben von dem Verbindungsabschnitt 121 von dieser, ist somit für das Befestigungselement 16 dort nicht mehr möglich. Dementsprechend ist auch ein Abheben des Belags 19 hier nicht mehr möglich.

Um ein Abheben des Belags 11 von dem Querriegel 5 zu verhindern, ist die Abhebeverhinderungseinrichtung 30 vorgesehen, die in einer Ausführungsform in Figur 3 gezeigt ist. Der Belag 11 greift mit seinen beiden Befestigungselementen 16 in Form von Haken bzw. Krallen an dem im Profil u-förmig ausgebildeten Querriegel 5 an. Ohne das Vorsehen der Abhebeverhinderungseinrichtung 30 wäre ein Trennen dieser Verbindung von Belag 11 und Querriegel 5 ohne weiteres möglich. Durch die Abhebeverhinderungseinrichtung 30 kann dies jedoch sicher verhindert werden. Die Abhebeverhinderungseinrichtung 30 umfasst zu diesem Zweck einen den Belag 11 auf dessen Oberseite 112 übergreifenden bzw. überdeckenden Abschnitt 130. Der überdeckende Abschnitt 130 geht in einen etwa senkrecht dazu angeordneten Abschnitt 131 über, der sich frontseitig an dem Belag, also an der Frontseite 113 des Belags 11 abstützt. Der Abschnitt 131 der Abhebeverhinderungseinrichtung 30 geht etwa rechtwinklig zu diesem über in einen u-förmig ausgebildeten, den Querriegel 5 an drei Seiten umgreifenden Abschnitt 132. Der u-förmige umgreifende Abschnitt 132 weist hier somit zwei zueinander etwa parallel angeordnete Schenkel 133, 134 mit einem dazwischen angeordneten, zu den beiden Schenkeln 133, 134 etwa senkrecht angeordneten dritten Schenkel 135 auf. In der in Figur 3 gezeigten Ausführungsvariante ist der Schenkel 134 etwa länger als der Schenkel 133 ausgebildet, wobei beide Schenkel 133, 134 jeweils mit einer schlitzförmigen Öffnung 136, 137 versehen sind. Die beiden schlitzförmigen Öffnungen 136, 137 fluchten vorteilhaft etwa übereinander, weisen in dem in Figur 3 gezeigten Ausführungsbeispiel jedoch eine unterschiedliche Länge bzw. unterschiedliche Abmessungen auf. Die Öffnung 137 ist dabei kürzer als die Öffnung 136. Dies dient dazu, ein Durchrutschen eines Sicherungselementes 140 durch die beiden schlitzförmigen Öffnungen 136, 137 zu verhindern. Das Sicherungselement 140 ist keilförmig, um ein Arretieren in den Öffnungen 136, 137 zu ermöglichen. Das Sicherungselement 140 weist ein breiteres Ende 141 und ein schmaleres Ende 142 auf. Das breitere Ende 141 ist breiter als der Länge der schlitzförmigen Öffnung 136 entspräche, so dass ein vollständiger Durchtritt des Sicherungselements 140 durch die schlitzförmige Öffnung 136 vermieden werden kann.

Nachdem der u-förmige umgreifende Abschnitt 132 bereits drei Seiten des Querriegels 5 umgreift, wird nach dem Einfügen des Sicherungselements 140 in die beiden schlitzförmigen Öffnungen 136, 137 in den beiden Schenkeln 133, 134 des u-förmigen umgreifenden Abschnitts 132 der Querriegeln 5 auch an seiner vierten Seite umgriffen, so dass der umgreifende Abschnitt 132 in Kombination mit dem Sicherungselement 140 ein vollständiges Umgreifen und Festhalten der Abhebeverhinderungseinrichtung 30 an dem Querriegel 5 ermöglicht. Da sich die Abhebeverhinderungseinrichtung 30 zusätzlich mit den beiden Abschnitten 130, 131 an zwei senkrecht zueinander angeordneten Seiten des Belags 11 abstützt bzw. an diesen angreift, kann ein Relativbewegen von Belag 11 und Querriegel 5 sicher vermieden werden. Das Sicherungselement 140 kann sich hierbei ferner mit seinem breiteren Ende 141 noch zusätzlich an dem Abschnitt 131 der Abhebeverhinderungseinrichtung 30 abstützen, so dass ein Lösen der Verbindung von Abhebeverhinderungseinrichtung 30 und Querriegel 5 auch hierüber noch zusätzlich verhindert werden kann.

Durch das Anordnen der Abhebeverhinderungseinrichtung 30 zwischen den beiden Befestigungselementen 16 sichern diese Befestigungselemente 16 die Abhebeverhinderungseinrichtung 30 gegen ein seitliches Verschieben und ungewolltes Entfernen von dem Querriegel, wobei das vierseitige bzw. Umfangsumgreifen des Querriegels 5 durch die Abhebeverhinderungseinrichtung 30 je nach Wahl der Positionierung der schlitzförmigen Öffnungen 136, 137 und dementsprechend des Sicherungselements 140 bzgl. der jeweiligen Wandung des Querriegels 5 die Abhebeverhinderungseinrichtung mehr oder weniger stark auf der Außenseite des Querriegels 5 festhält. Der Querriegel 5 ist in Figur 3 als U-Profil gezeigt, kann jedoch auch eine andere Formgebung aufweisen, wobei auch die Formgebung der Abhebeverhinderungseinrichtung 30, insbesondere von deren umgreifendem Abschnitt 132 an die jeweilige Formgebung des Querriegels 5 angepasst werden kann.

Somit kann über das Vorsehen der Verbindungseinrichtung 20 und der Abhebeverhinderungseinrichtung 30 ein ungewolltes Abheben einzelner Beläge aus der Ebene der Belageinheit 23 sicher vermieden werden, somit eine hohe Sicherheit für die das Gerüstsystem 1 betretenen Personen geschaffen werden. Bereits durch das Anordnen der Verbindungseinrichtung 20 können nicht nur die etwa senkrecht zueinander angeordneten oder in einem Winkel zueinander angeordneten Beläge sicher miteinander verbunden werden, sondern zugleich auch deren Positionierung relativ zueinander fixiert bzw. gesichert und ein Abheben der jeweiligen Beläge auch bei ungleichmäßiger Krafteinwirkung auf diese allein durch das Vorsehen der Verbindungseinrichtung 20 sicher vermieden werden, da in diese bereits eine Abhebeverhinderungseinrichtung integriert ist.

Neben den im Vorstehenden beschriebenen und in den Figuren gezeigten Ausführungsvarianten von Gerüstsystemen, insbesondere Industriegerüstsystemen, Verbindungseinrichtungen für diese sowie Abhebeverhinderungseinrichtungen für diese können noch zahlreiche weitere gebildet werden, insbesondere auch Kombinationen der genannten Ausführungsvarianten für unterschiedlichste Arten von Belägen, wobei jeweils die Verbindungsabschnitte der Verbindungseinrichtungen an die jeweiligen Befestigungselemente der Beläge geeignet angepasst sein oder werden können. In jedem der Fälle ist über die schienenartige Verbindungseinrichtung ein Verbinden einer mit Befestigungselement versehenen Seite eines Belages mit einer ohne Befestigungselemente versehene Seite eines benachbarten Belages möglich, wobei die Verbindungseinrichtung einerseits einen Teil, Abschnitt bzw. Bereich der Seite ohne Befestigungselemente des einen Belages überdeckt und andererseits den Verbindungsabschnitt zum Verbinden mit dem anderen Belag bzw. dessen Befestigungselemente umfasst und zugleich eine Abhebeverbindungseinrichtung umfasst, die ein ungewolltes Lösen des zumindest einen Befestigungselementes des Belags aus der Verbindung mit dem Verbindungsabschnitt der Verbindungseinrichtung bzw. aus der Verbindung mit einem Längs- oder Querriegel des Gerüstsystems verhindert.

### Bezugszeichenliste

- 1: Gerüstsystem
- 2: Längsriegel
- 3: Längsriegel
- 4: Querriegel
- 5: Querriegel
- 6: Eckstütze
- 7: Eckstütze
- 8: Eckstütze
- 9: Eckstütze
- 10: Belag
- 11: Belag
- 12: Belag
- 13: Belag
- 14: Belag
- 15: Belag
- 16: Befestigungselement/Haken/Kralle
- 17: Öffnung
- 18: Belag
- 19: Belag
- 20: Verbindungseinrichtung
- 21: Belag
- 22: Belag
- 23: Belageinheit
- 30: Abhebeverhinderungseinrichtung
- 100: Kopfseite
- 101: Kopfseite
- 102: Kopfseite
- 103: Kopfseite
- 104: Kopfseite
- 105: Kopfseite
- 110: Randbereich
- 111: Kante
- 112: Oberseite
- 113: Frontseite
- 120: überdeckender Abschnitt
- 121: Verbindungsabschnitt
- 122: Stoßstelle
- 123: Steg
- 124: Steg
- 125: Abschnitt
- 126: Abhebeverhinderungseinrichtung
- 130: überdeckender Abschnitt
- 131: Abschnitt
- 132: u-förmiger, umgreifender Abschnitt
- 133: Schenkel
- 134: Schenkel
- 135: Schenkel
- 136: schlitzförmige Öffnung
- 137: schlitzförmige Öffnung
- 140: Sicherungselement
- 141: breiteres Ende
- 142: schmaleres Ende
- 180: Kopfseite
- 181: Längsseite
- 190: Kopfseite
- 191: Längsseite
- 200: Kopfseite
- 201: Kopfseite
- 202: Kopfseite
- 203: Kopfseite
- 204: Kopfseite
- 205: Kopfseite
- 206: Kopfseite
- 207: Kopfseite
- 208: Kopfseite
- 209: Kopfseite
- 210: Längsseite
- 211: Längsseite
- 212: Längsseite
- 213: Längsseite
- 280: Kopfseite
- 281: Längsseite
- 290: Kopfseite
- 291: Längsseite
- 300: Längsseite
- 301: Längsseite
- 302: Längsseite
- 303: Längsseite
- 304: Längsseite
- 305: Längsseite
- 400: Längsseite
- 401: Längsseite
- 402: Längsseite
- 403: Längsseite
- 404: Längsseite
- 405: Längsseite

## Patentansprüche

1. Gerüstsystem (1), insbesondere Industriegerüstsystem, umfassend Längs- und Querriegel (2,3,4,5), zwischen denen zumindest zwei Beläge (10,11,12,13,14,15,18,19,21,22) zum Schaffen einer begehbaren Fläche einfügbar oder eingefügt und mit diesen verbindbar oder verbunden sind, wobei die Beläge zwei Kopfseiten (100-105,180,190,200-209, 280,290) und zumindest eine Längsseite (181,191,210-213,281,291,300-305,400-405) aufweisen und wobei zumindest eine Abhebeverhinderungseinrichtung (126,30) zum Verhindern eines Abhebens des zumindest einen Belags bei ungleichmäßiger Krafteinwirkung vorgesehen ist,
**dadurch gekennzeichnet, dass**
zumindest eine schienenartige Verbindungseinrichtung (20) zum Verbinden einer Kopfseite (180,190,206,207,208,209,280,290) zumindest eines Belags (18,19,21,22) mit zumindest einer Längsseite (281,302,401) eines benachbarten Belags (11,12) vorgesehen ist,
wobei diese Verbindungseinrichtung (20)
- mit zumindest einem Abschnitt (120) zum Überdecken eines Teils der Längsseite (281,302,401) und/oder Eingreifen in einen Teil der Längsseite des einen Belags (11,12,18) und
- mit zumindest einem Verbindungsabschnitt (121) zum An- oder Eingreifen zumindest eines oder Ineinandergreifen mit zumindest einem Befestigungselement (16) des zumindest einen anderen benachbarten Belags (18,19,21,22) versehen ist,
wobei die Abhebeverhinderungseinrichtung (126) zum Verhindern eines Abhebens des mit dem zumindest einen Befestigungselement (16) versehenen Belags (18,19,21,22) Teil der Verbindungseinrichtung (20) ist.

2. Gerüstsystem (1) nach Anspruch 1,
**dadurch gekennzeichnet, dass**
die Abhebeverhinderungseinrichtung (126) das zumindest eine Befestigungselement (16) des Belags (18,19,21,22) in der Eingriffsposition oder ineinandergreifenden Position mit dem Verbindungsabschnitt (121) der Verbindungseinrichtung (20) hält, insbesondere das zumindest eine Befestigungselement (16) des Belags (18,19,21,22) zumindest teilweise überdeckt und an einem Austritt aus dem Verbindungsabschnitt (121) der schienenartigen Verbindungseinrichtung (20) hindert.

3. Gerüstsystem (1) nach einem der vorstehenden Ansprüche oder nach dem Oberbegriff des Anspruchs 1,
**dadurch gekennzeichnet, dass**
eine Abhebeverhinderungseinrichtung (30) zum Verhindern eines Abhebens eines Belags (11,12) aus seiner Verbindungsposition mit einem Längs- oder Querriegel (2,3,4,5) vorgesehen ist, wobei die Abhebeverhinderungseinrichtung (30) einen einen Randbereich des Belags (11,12) übergreifenden Abschnitt (130) und einen den Längs- oder Querriegel (2,3,4,5) umgreifenden und an diesem sicherbaren Abschnitt (132) umfasst.

4. Gerüstsystem (1) nach Anspruch 3,
**dadurch gekennzeichnet, dass**
zum Sichern der Abhebeverhinderungseinrichtung (30) an dem Längs- oder Querriegel (2,3,4,5) die Abhebeverhinderungseinrichtung (30) den von dem umgreifenden Abschnitt (132) zumindest teilweise umgriffenen Längs- oder Querriegel (2,3,4,5) in dem umgreifenden Abschnitt (132) sichernden und mit dem umgreifenden Abschnitt (132) verbindbaren Sicherungsteil (140) umfasst, wobei der Sicherungsteil (140) ein Entfernen der Abhebeverhinderungseinrichtung (30) von dem Längs- oder Querriegel (2,3,4,5) verhindert.

5. Gerüstsystem (1) nach Anspruch 4,
**dadurch gekennzeichnet, dass**
der Sicherungsteil ein Sicherungselement (140) ist, das in Öffnungen (136,137) des umgreifenden Abschnitts (132) einfügbar oder eingefügt ist.

6. Gerüstsystem (1) nach Anspruch 5,
**dadurch gekennzeichnet, dass**
die Abhebeverhinderungseinrichtung (30) zwischen zumindest zwei Befestigungselementen (16) eines Belags (11,12) angeordnet ist, wobei der übergreifende Abschnitt (130) den Belag (11,12) im Randbereich übergreift und der umgreifende Abschnitt (132) einen Längs- oder Querriegel (2,3,4,5) umgreift und durch das Sicherungselement (140) an diesem gehalten ist.

7. Verbindungseinrichtung (20) zum Verbinden zumindest zweier Beläge (11,12,18,19,21,22) eines Gerüstsystems (1) nach einem der vorstehenden Ansprüche,
**dadurch gekennzeichnet, dass**
die Verbindungseinrichtung (20) schienenartig ausgebildet ist, einen im Wesentlichen flachen Abschnitt (120) zum Überdecken eines Abschnitts eines Randbereichs (110) des einen Belags (11,12,18) und einen Verbindungsabschnitt (121) zum Verbinden mit dem anderen Belag (18,19,21,22) umfasst, wobei der Verbindungsabschnitt (121) zum An- oder Eingreifen zumindest eines oder Ineinandergreifen mit zumindest einem Befestigungselement (16) ausgebildet ist.

8. Verbindungseinrichtung (20) nach Anspruch 7,
**dadurch gekennzeichnet, dass**
der Verbindungsabschnitt (121) zumindest eine Kante zum Angreifen eines haken- oder krallenförmigen (16) oder eines stegförmigen Befestigungselements aufweist und/oder Stifte und/oder Zapfen und/oder Öffnungen zum Ineinandergreifen mit Öffnungen und/oder Stiften oder Zapfen des Belags aufweist.

9. Verbindungseinrichtung (20) nach Anspruch 7 oder 8,
**dadurch gekennzeichnet, dass**
im Bereich des Verbindungsabschnitts (121)zumindest eine Sicherungseinrichtung (123,124) zum Verhindern eines seitlichen Ausschiebens des zumindest einen Befestigungselements (16) des Belags (18,19,21,22) aus dem Verbindungsabschnitt (121) vorgesehen ist.

10. Verbindungseinrichtung (20) nach einem der Ansprüche 7 bis 9,
**dadurch gekennzeichnet, dass**
zumindest eine Abhebeverhinderungseinrichtung (126) vorgesehen ist zum Verhindern eines Austritts des zumindest einen in den Verbindungsabschnitt (121) eingreifenden, an diesem angreifenden oder mit diesem ineinandergreifenden Befestigungselements (16) aus dem Verbindungsabschnitt (121).

11. Verbindungseinrichtung (20) nach Anspruch 10,
**dadurch gekennzeichnet, dass**
die Abhebeverhinderungseinrichtung (126) zumindest ein vorspringender, das zumindest eine Befestigungselement (16) überdeckender, im Bereich des Verbindungsabschnitts (121) angeordneter Abschnitt der Verbindungseinrichtung (20) ist.

12. Abhebeverhinderungseinrichtung (30) zum Verhindern eines Abhebens eines Belags (11,12) von einem Längs- oder Querriegel (2,3,4,5) eines Gerüstsystems (1), insbesondere nach einem der Ansprüche 1 bis 6,
**dadurch gekennzeichnet, dass**
die Abhebeverhinderungseinrichtung (30) zumindest einen den Belag (11,12) in einem Randbereich übergreifenden Abschnitt (130) und zumindest einen den Längs- oder Querriegel (2,3,4,5) zumindest teilweise umgreifenden Abschnitt (132) sowie zumindest einen mit diesem verbindbaren und den Längs- oder Querriegel (2,3,4,5) an einem Austritt aus dem umgreifenden Abschnitt (132) hindernden Sicherungsteil (140) umfasst.

13. Abhebeverhinderungseinrichtung (30) nach Anspruch 12,
**dadurch gekennzeichnet, dass**
der umgreifende Abschnitt (132) im Querschnitt etwa u-förmig ist und zwei einander etwa gegenüberliegende Schenkel (133,134) umfasst, wobei in den beiden Schenkeln (133,134) jeweils zumindest eine Öffnung (136,137) zum Eingreifen oder Durchtritt oder zur Aufnahme des Sicherungsteils (140) vorgesehen ist.

14. Abhebeverhinderungseinrichtung (30) nach Anspruch 13,
**dadurch gekennzeichnet, dass**
der Sicherungsteil (140) eine in zumindest einer Richtung in den Öffnungen (136,137) der beiden Schenkel (133,134) selbstsichernde Formgebung aufweist, insbesondere keilförmig ausgebildet ist.
